# EUROPÄISCHE PATENTSCHRIFT

(11) **EP 0 539 391 B1**
(45) Veröffentlichungstag und Bekanntmachung des Hinweises auf die Patenterteilung: **19.01.1994**
(21) Anmeldenummer: 91911700.2
(22) Anmeldetag: 04.07.1991
(51) Int. Cl.: B61F 5/30, B61F 5/32

(54) **EISENBAHNGÜTERWAGEN**
RAILWAY GOODS WAGON
WAGONS A MARCHANDISES

(30) Priorität: 23.07.1990 DE 4023367
(43) Veröffentlichungstag der Anmeldung: 05.05.1993
(73) Patentinhaber: ABB HENSCHEL WAGGON UNION GmbH, D-13509 Berlin (DE)
(72) Erfinder: AHLBORN, Günter, D-5900 Siegen 21 (DE); FILK, Eberhard, D-5902 Netphen 2 (DE)
(74) Vertreter: Rupprecht, Klaus, Dipl.-Ing.
(86) Internationale Anmeldenummer: EP9101249
(87) Internationale Veröffentlichungsnummer: WO9201595

(56) Entgegenhaltungen:
- EP-A- 0 324 148
- DE-A- 1 530 159
- DE-A- 2 460 159
- DE-B- 1 009 220
- FR-A- 2 214 619
- US-A- 2 537 637
- US-A- 4 741 273

## Beschreibung

Die Erfindung betrifft einen Eisenbahngüterwagen, im wesentlichen bestehend aus einer Ladeplattform und zwei Einzelachsen oder zwei Doppelachslaufwerken mit fest eingespannten Achsen, wobei die Ladeplattform über Blatttragfedern auf der Einzelachse beziehungsweise den Doppelachslaufwerken gelagert ist und wobei die Führung der Einzelachsen oder des Doppelachslaufwerks unter der Ladeplattform lediglich aus vertikalen Führungselementen beziehungsweise Achshalterstegen an der Ladeplattform und den Achslagern der Einzelachse beziehungsweise dem Rahmen des Doppelachslaufwerkes besteht, die eine vertikale Verschiebung und eine begrenzt horizontale Ausdrehung und Querverschiebung der Einzelachse beziehungsweise des Doppelachslaufwerks gegenüber der Ladeplattform ermöglichen.

Bekannt sind Eisenbahngüterwagen mit einer Ladeplattform, sogenannte Flachwagen, deren Laufwerke aus Einzelachsen, Doppelachslaufwerken oder Drehgestellen bestehen. Diese Flachwagen mit Ladeplattform werden üblicherweise mittels Kran oder Gabelstapler be- und entladen. Zur wirtschaftlichen Be- und Entladung von bestimmten Ladegütern, beispielsweise auf Stützbeinen stehenden Wechselbehältern, ist es jedoch erforderlich, eine Einrichtung zu finden, die dem Eisenbahngüterwagen gestattet, ohne Beladegeräte selbsttätig die Last aufzunehmen beziehungsweise abzusetzen. Die Möglichkeit einer Veränderung der Plattformhöhe, die beispielsweise durch die Luftfederung von Reisezugwagen-Drehgestellen gegeben ist, besteht bei Eisenbahngüterwagen nicht, da diese aus wirtschaftlichen Gründen nicht mit Drehgestellen mit Luftfederung ausgerüstet sind.

Es ist nun bereits bekannt, bei Schwerlastfahrzeugen, die insbesondere zum Transport von Großtransformatoren dienen, die aus Durchlade- beziehungsweise Schnabelträgern bestehende Ladungshalterung mittels Hydraulikeinrichtungen abzusenken und anzuheben und somit die Last aufzunchmen und abzusetzen. Diese Einrichtungen sind jedoch sehr aufwendig und lassen sich lediglich bei den mit Durchladeträgern oder Schnabelträgern ausgerüsteten aufwendigen Schwerlasttransportfahrzeugen anwenden.

Bei Eisenbahngüterwagen, deren Laufwerke aus Drehgestellen bestehen, besteht zwischen Ladebrücke und Drehgestellrahmen über Drehzapfen oder Drehpfannen eine feste, während des Betriebseinsatzes nicht lösbare Verbindung, die es verhindert, die Ladeplattform zum Be- oder Entladen gegenüber den Drehgestellen abzusenken oder anzuheben.

Die Aufgabe vorliegender Erfindung bestand nun darin, einen Eisenbahngüterwagen der eingangs genannten Art so auszubilden, daß mit einfachen, wirtschaftlichen Mitteln eine Möglichkeit geschaffen wird, den Eisenbahngüterwagen unter Ladegüter, insbesondere Wechselbehälter, zu fahren, die Ladeplattform anzuheben und nach dem Aufnehmen des Ladegutes die Ladeplattform wieder in die Fahrstellung abzusenken, um das Be- und Entladen des Eisenbahngüterwagens unabhängig von wagenfremden Beladegeräten zu ermöglichen.

Diese Aufgabe wird gemäß der Erfindung dadurch gelöst, daß zwischen den Achslagergehäusen der Einzelachse beziehungsweise dem Rahmen des Doppelachslaufwerkes und den Blatttragfedern Hubelemente angeordnet sind, über die die Ladeplattform mit den Blatttragfedern gegenüber der Einzelachse beziehungsweise dem Doppelachslaufwerk anhebbar ist. Durch die Erfindung wird es möglich, Eisenbahngüterwagen der eingangs genannten Art, deren Laufwerk aus Einzelachsen beziehungsweise Doppelachslaufwerk bestehen, wirtschaftlich so zu gestalten, daß die Aufnahme von insbesondere Wechselbehältern ohne fremde Beladegeräte ermöglicht wird. Es ist gemäß der Erfindung auch nicht erforderlich, zum Be- und Entladen Verspannungen oder Führungen zwischen der Ladeplattform und dem Laufwerk zu lösen.

Gemäß der Erfindung kann das Hubelement aus einem Hydraulikzylinder, einem Pneumatikzylinder, einer Gewindespindel mit Mutter oder einem anderen wirtschaftlichen Hubelement bestehen.

Bei Verwendung von Doppelachslaufwerken ist an den äußeren Längsseiten des Rahmens jeden Doppelachslaufwerks mittig zwischen den Radsätzen je ein Lager zur festen Aufnahme des vertikal angeordneten Hubelementes vorgesehen, dessen Kolben oder Spindel mittig unter dem Federbund der Blatttragfeder angreift. Hierbei weist der unter dem Federbund anliegende Kopf des Kolbens beziehungsweise der Spindel auf seiner Unterseite einen Innenkonus auf, der in abgesenkter Stellung horizontal kraft- und formschlüssig mit dem entsprechend ausgebildeten Lager des Laufwerkrahmens zusammenwirkt. Über den Kopf des Kolbens, der auf seiner Oberseite den Federbundzapfen des Federbundes der Blatttragfeder fest trägt und der auf seiner Unterseite in Fahrstellung des Eisenbahngüterwagens mit dem Lager des Rahmens des Doppelachslaufwerks horizontal kraft- und formschlüssig verbunden ist, werden die während des Fahrens des Eisenbahngüterwagens auftretenden Vertikal- und Horizontalkräfte so übertragen, daß keine nachteilige Beeinflussung des Hubelementes auftritt.

Bei Anordnung von Einzelachsen ist zwischen dem Achslagergehäuse des Achslagers und der Blatttragfeder ein vertikal auf dem Achslagergehäuse verschiebbares Joch angeordnet, das mittig unter dem Federbund der Blatttragfeder anliegt und wobei zwischen Joch und Achslagergehäuse beidseitig des Achslagergehäuses vertikal Hubelemente angeordnet sind, die einendig an dem Achslagergehäuse und mit ihrem anderen Ende unter dem Joch geführt und abgestützt sind. Über diese Hubelemente lassen sich vorteilhaft die Blatttragfedern des Eisenbahngüterwagens mit der Ladeplattform vertikal innerhalb der Führung der Einzelachse anheben, ohne daß ein Lösen der Einzelachse von ihrer Führung am Eisenbahngüterwagen erforderlich ist. Hierbei ist das Joch umgekehrt U-förmig ausgebildet, wobei die beiden Schenkel des Jochs als Zylinder des Hubelementes ausgebildet sind, deren Kolben auf horizontalen Konsolen des Achslagergehäuses abgestützt sind.

Einzelheiten der Erfindung werden anhand von Ausführungsbeispielen erläutert.

Es zeigen
- Fig. 1: den Teil einer Seitenansicht des Eisenbahngüterwagens gemäß einem Ausführungsbeispiel der Erfindung in schematischer Darstellung,
- Fig. 2: die Seitenansicht nach Figur 1 mit angehobener Ladeplattform des Eisenbahngüterwagens,
- Fig. 3: den Schnitt nach Linie III-III der Figur 1,
- Fig. 4: den Schnitt nach Linie IV-IV der Figur 2,
- Fig. 5: die Seitenansicht eines Eisenbahngüterwagens gemäß der Erfindung nach einem zweiten Ausführungsbeispiel einhalb mit abgesenkter und einhalb mit angehobener Ladeplattform,
- Fig. 6: den Schnitt nach Linie VI-VI der Figur 5.

Wie in Figur 1 dargestellt, ist die Ladeplattform 1 des Eisenbahngüterwagens über Federböcke 2 und Schaken 3 an einer Blatttragfeder 4 aufgehängt, die über ihren Federbund 5 auf einem Lager 6 lagert, das außen an dem Rahmen 7 eines Doppelachslaufwerks 6,. 7 mittig zwischen den Radsätzen 8 fest angeordnet ist. Die Radsätze 8 sind dabei fest in dem Rahmen 7 des Doppelachslaufwerks 6, 7 eingespannt. Die Führung des Doppelachslaufwerks 6, 7 unter der Ladeplattform 1 des Eisenbahngüterwagens erfolgt dabei lediglich über vertikale Führungsstege 9 des Rahmens 7 des Doppelachslaufwerks und entsprechende vertikale Gleitführungen 10 der Ladeplattform des Eisenbahngüterwagens. Diese Führungsstege 9 und vertikalen Führungen 10 ermöglichen eine vertikale Einfederung der Ladeplattform 1 gegenüber dem Doppelachslaufwerk sowie eine begrenzte horizontale Querverschiebung und Ausdrehung des Doppelachslaufwerks 6, 7 gegenüber der Ladeplattform des Eisenbahngüterwagens.

Zwischen dem Lager 6 des Rahmens 7 des Doppelachslaufwerks und dem Federbund 5 der Blatttragfeder 4 ist ein fest in dem Lager 6 eingespanntes Hubelement 13 vertikal angeordnet, das im Ausführungsbeispiel aus einem Hydraulikzylinder besteht. Gemäß der Erfindung ist jedoch denkbar, anstelle des Hydraulikzylinders pneumatische Hubelemente oder mechanische Hubelemente in Form beispielsweise einer Spindel mit Mutter zu verwenden. In dem dargestellten Ausführungsbeispiel lagert der Kolben 13a des Hubzylinders 13 mittig unter dem Federbund 5 der Blatttragfeder und ist an dem Federbund 5 über dessen Federbundzapfen 5a horizontal kraftschlüssig mit diesem verbunden. Der Kolben 13a des Hubelementes 13 ist auf seiner Unterseite mit einem Innenkonus 13b versehen, der in abgesenkter Stellung des Kolbens 13a horizontal form- und kraftschlüssig auf dem entsprechend ausgebildeten Lagerkopf 6a des Lagers 6 aufsitzt.

Zum Anheben der Ladeplattform 1 des Eisenbahngüterwagens werden alle Hubelemente einer Ladeplattform über ein nicht dargestelltes und erfindungsunwesentliches Beaufschlagungssystem gleichzeitig beaufschlagt und die Ladeplattform mit den Blatttragfedern gleichmäßig zur Aufnahme der Last angehoben. Eine Lösung von Befestigungs- oder Verzurreinrichtungen zwischen Ladeplattform und Doppelachslaufwerk ist nicht erforderlich. Nach Aufnahme der Last werden die Hubelemente der Ladeplattform 1 gleichzeitig abgesenkt. In abgesenktem Zustand sind die Blatttragfedern 4 über den Federbund 5, den Kolbenkopf 13a und den Lagerkopf 6a horizontal form- und kraftschlüssig mit dem Rahmen 7 des Doppelachslaufwerks verbunden.

Bei dem in den Figuren 5 und 6 dargestellten Ausführungsbeispiel der Erfindung ist die Ladeplattform 1 des Eisenbahngüterwagens ebenfalls über Federböcke 2, Schaken 3 an Blatttragfedern 4 aufgehängt. Die Blatttragfedern 4 lagern bei diesem Ausführungsbeispiel der Erfindung über ihren Federbund 5 auf den Achslagergehäusen 16 von Einzelachsen 15. Zwischen Achslagergehäuse 16 und Federbund 5 der Blatttragfeder 4 ist ein umgekehrt U-förmiges Joch 17 angeordnet, das auf seiner Oberseite den Federbundzapfen 5a des Federbundes 5 aufnimmt und mit seinen Schenkeln das Achslagergehäuse 16 seitlich und vertikal beweglich an diesem geführt, umgreift. Auf ihrer Außenseite sind die Schenkel des Jochs 17 in Achshalterstegen 18 der Ladeplattform 1 des Eisenbahngüterwagens geführt. In beiden Schenkeln des Jochs 17 sind nach unten weisend aus Hydraulikzylindern bestehende Hubelemente 13 gemäß vorstehend beschriebenem Ausführungsbeispiel angeordnet. Diese Hubelemente stützten sich auf Konsolen 20 des Achslagergehäuses 16 ab. Ein die Achshalterstege 18 verbindender Achshalterschlüssel 21 verhindert das Ausheben der Achse aus den Achshalterstegen 18.

Das Anheben, Aufnehmen der Last und Absenken der Ladeplattform 1 erfolgt entsprechend dem Ausführungsbeispiel nach den Figuren 1 bis 4.

## Patentansprüche

1. Eisenbahngüterwagen, im wesentlichen bestehend aus einer Ladeplattform (1) und zwei Einzelachsen (15) oder zwei Doppelachslaufwerken mit fest eingespannten Achsen (6-9), wobei die Ladeplattform über Blatttragfedern (4) auf der Einzelachse beziehungsweise dem Doppelachslaufwerk gelagert ist und wobei die Führung der Einzelachsen oder des Doppelachslaufwerks unter der Ladeplattform lediglich aus vertikalen Führungselementen an der Ladeplattform und den Achslagern der Einzelachse beziehungsweise dem Rahmen (7) des Doppelachslaufwerkes besteht, die eine vertikale Verschiebung und eine begrenzt horizontale Ausdrehung und Querverschiebung der Einzelachse beziehungsweise des Doppelachslaufwerkes gegenüber der Ladeplattform ermöglichen, dadurch gekennzeichnet, daß zwischen den Achslagergehäusen (16) der Einzelachse (15) beziehungsweise dem Rahmen (7) des Doppelachslaufwerkes (6, 7) und den Blatttragfedern (4) Hubelemente (13) angeordnet sind, über die die Ladebrücke (1) mit den Blatttragfedern (4) gegenüber der Einzelachse (15) beziehungsweise dem Doppelachslaufwerk (6, 7) anhebbar ist.

2. Eisenbahngüterwagen nach Anspruch 1, dadurch gekennzeichnet, daß das Hubelement (13) aus einem Hydraulikzylinder, einem Pneumatikzylinder oder einer Gewindespindel mit Mutter besteht.

3. Eisenbahngüterwagen nach den Ansprüchen 1 und 2, dadurch gekennzeichnet, daß an den äußeren Längsseiten des Rahmens (7) jeden Doppelachslaufwerkes (6, 7) mittig zwischen den Radsätzen (8) je ein Lager (6) zur festen Aufnahme des vertikal angeordneten Hubelementes (13) vorgesehen ist, dessen Kolben (13a) oder Spindel mittig unter dem Federbund (5) der Blatttragfeder (4) angreift.

4. Eisenbahngüterwagen nach den Ansprüchen 1, bis 3, dadurch gekennzeichnet, daß der unter dem Federbund (5) anliegende Kopf des Kolbens (13a) beziehungsweise der Spindel auf seiner Unterseite einen Innenkonus (13b) aufweist, der in abgesenkter Stellung horizontal kraft- und formschlüssig mit dem Lager (6) zusammenwirkt.

5. Eisenbahngüterwagen nach den Ansprüchen 1 und 2, dadurch gekennzeichnet, daß bei Anordnung von Einzelachsen (15) zwischen dem Achslagergehäuse (16) des Achslagers und der Blatttragfeder (4) ein vertikal auf dem Achslagergehäuse (16) verschiebbares Joch (17) angeordnet ist, das mittig unter dem Federbund (5) anliegt und zwischen Joch (17) und Achslagergehäuse (16) beidseitig des Achslagergehäuses (16) vertikal Hubelemente (13) angeordnet sind, die einendig an dem Achslagergehäuse (16) und mit ihrem anderen Ende unter dem Joch (17) geführt und abgestützt sind.

6. Eisenbahngüterwagen nach den Ansprüchen 1, 2 und 5, dadurch gekennzeichnet, daß das Joch (17) umgekehrt U-förmig ausgebildet ist, wobei die beiden Schenkel des Jochs (17) als Zylinder des Hubelementes (13) ausgebildet sind, deren Kolben auf horizontalen Konsolen (20) des Achslagergehäuses (16) abgestützt sind.

## Claims

1. Railway goods wagon, essentially comprising a loading platform (1) and two single axles (15) or two double-axle running gear units having fixedly clamped-in axles (6-9), the loading platform being mounted by means of leaf suspension springs (4) on the single axle or the double-axle running gear unit and the guide of the single axles or of the double-axle running gear unit beneath the loading platform comprising merely vertical guide elements on the loading platform and the axle bearings of the single axle or the frame (7) of the double-axle running gear unit, which enable vertical displacement and a limitedly horizontal out-turning and transverse displacement of the single axle or of the double-axle running gear unit relative to the loading platform, characterized in that, between the axle box cases (16) of the single axle (15) or the frame (7) of the double-axle running gear unit (6, 7) and the leaf suspension springs (4), there are disposed lifting elements (13), by means of which the loading ramp (1) can be raised, with the leaf suspension springs (4), relative to the single axle (15) or to the double-axle running gear unit (6, 7).

2. Railway goods wagon according to Claim 1, characterized in that the lifting element (13) comprises a hydraulic cylinder, a pneumatic cylinder or a threaded spindle with a nut.

3. Railway goods wagon according to Claims 1 and 2, characterized in that, on each of the outer longitudinal sides of the frame (7) of each double-axle running gear unit (6, 7), there is respectively provided, centrally between the wheelsets (8), a bearing (6) for the fixed accommodation of the vertically disposed lifting element (13), the piston (13a) or spindle of which engages centrally beneath the spring shackle (5) of the leaf suspension spring (4).

4. Railway goods wagon according to Claims 1, [sic] to 3, characterized in that the head of the piston (13a) or spindle, which head comes to bear beneath the spring shackle (5), exhibits on its bottom side an inner cone (13b), which, in the lowered position, interacts, in a horizontally force-fitting and positively-locking manner, with the bearing (6).

5. Railway goods wagon according to Claims 1 and 2, characterized in that in an arrangement of single axles (15), a yoke (17) is disposed between the axle box case (16) of the axle bearing and the leaf suspension spring (4), which yoke is vertically displaceable on the axle box case (16) and comes to bear centrally beneath the spring shackle (5), and in that there are disposed vertically between the yoke (17) and the axle box case (16), on both sides of the axle box case (16), lifting elements (13), which are guided and supported at one end on the axle box case (16) and with their other end beneath the yoke (17).

6. Railway goods wagon according to Claims 1, 2 and 5, characterized in that the yoke (17) is configured in an inverted U-shape, the two legs of the yoke (17) being configured as cylinders of the lifting element (13), the pistons of which are supported on horizontal brackets (20) of the axle box case (16).

## Revendications

1. Wagon de chemin de fer composé essentiellement d'une plate-forme porte-charge (1) et de deux essieux simples (15) ou deux trains de roulement à essieux tandems rigides (6-9), la plate-forme porte-charge étant suspendue par des ressorts de suspension à lames (4) sur les essieux simples ou sur le train de roulement à essieux tandems et le guidage des essieux simples ou du train de roulement à essieux tandems en dessous de la plate-forme porte-charge étant constitué uniquement par des éléments de guidage verticaux sur la plate-forme porte-charge et les boîtes de l'essieu simple ou le châssis (7) du train de roulement à essieux tandems, permettant un déplacement vertical et, dans le plan horizontal une orientation et un déplacement transversal limités des essieux simples ou du train de roulement à essieux tandems par rapport à la plate-forme porte-charge, caractérisé par le fait qu'entre les corps des boîtes d'essieu (16) de l'essieu simple (15) ou le châssis (7) du train de roulement à essieux tandems (6, 7) et les ressorts de suspension à lames (4) sont disposés des éléments de levage (13) par lesquels la plate-forme de charge (1) peut, avec les ressorts à lames (4), être soulevée par rapport à l'essieu simple (15) ou le train de roulement à essieux tandems (6, 7).

2. Wagon de chemin de fer suivant la revendication 1, caractérisé par le fait que l'élément de levage (13) est constitué par un vérin hydraulique, un vérin pneumatique ou une tige filetée avec écrou.

3. Wagon de chemin de fer suivant les revendications 1 et 2, caractérisé par le fait que sur chaque côté longitudinal extérieur du châssis (7) de chaque train de roulement à essieux tandems (6, 7), en position médiane entre les essieux (8), est disposé un palier (6) qui reçoit rigidement l'élément de levage (13) disposé verticalement, dont le piston (13a) où la tige filetée agit en position médiane en dessous de la bride (5) du ressort à lames (4).

4. Wagon de chemin de fer suivant les revendications 1 à 3, caractérisé par le fait que la tête du piston (13a) ou de la tige filetée, appliquée en dessous de la bride de ressort (5), présente sur son côté inférieure un cône interne (13b) qui, en position abaissée, coopère horizontalement par frottement et par complémentarité de forme avec le palier (6).

5. Wagon de chemin de fer suivant les revendications 1 et 2, caractérisé par le fait qu'en cas d'agencement d'essieux simples (15), il est prévu , entre le corps de boîte d'essieu (16) et le ressort à lames (3), un joug (17) déplaçable verticalement sur le corps de boîte d'essieu (16) et disposé en position médiane en dessous de la bride de ressort (5), et il est prévu, entre le joug (17) et le corps de boîte d'essieu (16), sur les deux côtés du corps de boîte d'essieu (16), des éléments de levage (13) verticaux dont une extrémité est guidée sur et en appui contre le corps de boîte d'essieu (16) et l'autre extrémité sous le joug (17).

6. Wagon de chemin de fer suivant les revendication 1, 2 et 5, caractérisé par le fait que le joug (17) est réalisé en forme de U inversé, les deux ailes du joug (17) étant réalisées sous la forme de cylindres de l'élément de levage (13) dont les pistons prennent appui sur des consoles horizontales (20) du corps de boîte d'essieu (16).
